# FASCICULE DE BREVET EUROPEEN

(11) **EP 0 653 599 B1**
(45) Date de publication et mention de la délivrance du brevet: **19.11.1997**
(21) Numéro de dépôt: 94402427.2
(22) Date de dépôt: 27.10.1994
(51) Int. Cl.: F25J 3/04, F27D 17/00

(54) **Installation combinée d'une unité de production de métal et d'une unité de séparation de gaz de l'air**
Kombination einer Metallproduktionsanlage mit einer Luftzerlegungsanlage
Combined installation of a metal production unit and a separation unit of gases from air

(30) Priorité: 12.11.1993 FR 9313521
(43) Date de publication de la demande: 17.05.1995
(73) Titulaire: L'AIR LIQUIDE, SOCIETE ANONYME POUR L'ETUDE ET L'EXPLOITATION DES PROCEDES GEORGES CLAUDE, 75321 Paris Cédex 07 (FR)
(72) Inventeur: Guillard, Alain, F-75016 Paris (FR); Buffenoir, Marc, F-78960 Voisin le Bretonneux (FR); Deloche, Daniel, F-92190 Meudon (FR)
(74) Mandataire: Le Moenner, Gabriel

(56) Documents cités:
- EP-A- 0 532 429
- DE-A- 3 114 842
- GB-A- 2 266 344
- US-A- 3 241 327

## Description

La présente invention concerne une installation combinée d'au moins une unité de production d'au moins un métal, comprenant au moins un dispositif de production ou de traitement de métal, et d'au moins une unité de séparation de gaz de l'air.

Les unités de production de métaux, en particulier d'aciers, intègrent actuellement plusieurs dispositifs de production ou de traitement de métal pour, éventuellement, les regrouper en une ligne complète de production depuis le traitement du minerai brut jusqu'à l'obtention de produits finis, prêts à la commercialisation. La plupart de ces dispositifs de production ou de traitement de métal sont grands consommateurs d'air comprimé (plus de 100 Nm³ d'air par tonne de métal) et/ou de gaz de l'air, notamment l'oxygène, (plus de 50 Nm³ par tonne de métal) et/ou un gaz neutre (plus de 10 Nm3 par tonne de métal). Ces gaz de l'air sont généralement fournis à partir de conteneurs de gaz liquéfié ou par des canalisations de gaz. Ces gaz de l'air sont par ailleurs élaborés par des unités de séparation de gaz de l'air, notamment de type cryogénique, alimentées également en air sous pression. Les compresseurs d'air, que ce soit pour les dispositifs de production ou de traitement de métal ou pour les unités de séparation de gaz de l'air, sont des équipements particulièrement onéreux et consommateurs d'énergie électrique, et grèvent de ce fait notablement les coûts de production de ces unités.

Le document GB-A-2 266 344 décrit une installation combinée d'un groupe turbo-alternateur et d'une unité de séparation de gaz de l'air alimentée par de l'air prélevé du compresseur du groupe et servant également à chauffer de l'eau de saturation de gaz combustible pauvre alimentant la chambre de combustion du groupe et fourni, par exemple, par un haut-fourneau dont le vent est enrichi par de l'oxygène fourni par l'unité de séparation.

La présente invention a pour objet de proposer une installation combinée d'au moins une unité de production de métal et d'au moins une unité de séparation de gaz de l'air optimisant les synergies entre ces unités, notamment par la mise en commun d'une unité de production d'air comprimé et par le couplage direct, sur site, des dispositifs de production ou de traitement de métal avec les sources de gaz de l'air offertes par l'unité de séparation de l'air.

Pour ce faire, l'invention propose une installation combinée d'au moins une unité de production d'au moins un métal comprenant au moins un dispositif de production ou de traitement de métal comportant au moins une entrée d'air et au moins une entrée de gaz de l'air, d'au moins une unité de séparation de gaz de l'air comprenant au moins une entrée d'air et au moins une sortie d'au moins un gaz de l'air, susceptible d'être reliée à ladite entrée de gaz de l'air du dispositif, et d'une unité de production d'air comprimé ayant une première sortie reliée à l'entrée d'air de l'unité de séparation et au moins une deuxième sortie reliée à l'entrée d'air du dispositif pour l'alimentation en air de l'unité de séparation et dudit dispositif.

Selon une autre caractéristique de l'invention, l'installation comprend au moins une conduite de fluide reliant la sortie de l'unité de séparation audit dispositif pour la fourniture d'au moins un gaz de l'air, sous forme gazeuse ou liquide, à ce dernier.

La présente invention a également pour objet de proposer une installation combinée du type précité et exploitant également les synergies thermiques entre les deux unités, notamment les capacités frigorifiques offertes par une unité de séparation, en particulier de type cryogénique.

Pour ce faire, selon une caractéristique de l'invention, le dispositif de production de traitement de métal comprend au moins un circuit de refroidissement dont au moins une partie est associée fonctionnellement à au moins un circuit de fluide de l'unité de séparation cryogénique de gaz de l'air.

L'invention a également pour objet l'optimisation d'une unité de séparation cryogénique disposant d'air comprimé en excès.

D'autres caractéristiques et avantages de la présente invention ressortiront de la description suivante de modes de réalisation donnés à titre illustratif mais nullement limitatif, faite en relation avec les dessins annexés, sur lesquels :
- la figure 1 est une vue schématique d'un mode de réalisation d'une installation combinée selon l'invention regroupant une ligne de production d'acier et une unité de séparation cryogénique de gaz de l'air ; et
- la figure 2 est une vue schématique d'un mode de réalisation d'une unité cryogénique de séparation de gaz de l'air convenant à une installation combinée selon l'invention.

Dans la description qui va suivre et sur les dessins, les éléments identiques ou analogues portent les mêmes chiffres de référence, éventuellement indicés.

Dans le mode de réalisation représenté schématiquement sur la figure 1, on reconnaît trois groupes principaux coopérant mutuellement, à savoir un groupe de production d'air comprimé haute et moyenne pression I, une ligne de production d'acier II et une unité cryogénique de séparation de gaz de l'air III, ici de type cryogénique.

Dans l'exemple représenté, la ligne II comprend un four de fusion d'acier 1, typiquement un four à arc EAF ou un four à tuyères et brûleurs EOF, dont le métal fondu est transféré à un dispositif 2 de traitement ou de mise à nuance de l'acier fondu de type convertisseur, AOD ("Argon oxygen decarburization) ou BOF ("Basic oxygen furnace"), qui est ensuite transféré, via un dispositif de coulée continue 3 et un four de réchauffe en continu 4 à un train de laminage 5. Le four 1 est alimenté en acier soit directement en provenance d'un dispositif 6 de réduction ou de pré-réduction de minerai de fer, du type haut fourneau ou à réduction directe COREX ou DRI, soit en ferraille par un dispositif de tri de ferrailles 7. L'unité cryogénique de séparation de gaz de l'air III comprend typiquement au moins une double colonne de distillation 9, comportant, comme représenté sur la figure 2, une colonne moyenne pression 10 et une colonne basse pression 11 et, avantageusement, une colonne de mixture argon (non représentée), et alimentée en air comprimé, sous une pression d'au moins 4x10⁵ Pa, typiquement de 6 à 35 x 10⁵ Pa, par une ligne d'amenée d'air comprimé 12 incorporant un dispositif d'épuration à adsorbant 13. Dans l'exemple représenté, l'unité de séparation comporte au moins une sortie d'oxygène pur 14, une sortie d'azote sensiblement pur 15, une sortie d'argon sensiblement pur 16, une sortie de gaz résiduaire 17 (généralement de l'azote impur) et une sortie additionnelle de fluide cryogénique 18, par exemple de l'azote liquide ou gazeux ou de l'air liquide.

Selon un aspect de l'invention, les groupes II et III sont alimentés en air comprimé par un même groupe de compression commun I comprenant un train de compresseurs 19 ayant plusieurs sorties, dont au moins certaines d'entre elles sont associées à un groupe de séchage et de déshuilage 20, fournissant au moins de l'air comprimé haute pression (typiquement supérieure à 6 x 10⁵ Pa) à au moins une conduite 21 et avantageusement au moins de l'air comprimé à moyenne pression (entre 3 et 6 x 10⁵ Pa), à une série de conduites 22. La conduite 21 est directement reliée à la conduite 12 tandis que les conduites 22 sont reliées, via un dispositif de réglage et, éventuellement, de détente de pression 23 au four 1, pour l'alimentation de brûleurs ou de tuyères, au dispositif de traitement d'acier fondu 2, pour l'alimentation de tuyères ou de brûleurs, au four de réchauffe 4, pour l'alimentation de brûleurs, et au train de laminage 5, pour la fourniture d'air de vaporisation d'eau de refroidissement, ainsi que, pour la fourniture à l'ensemble de ces dispositifs, d'air sec moyenne pression dit "air instrument" pour la protection ou le gainage d'instruments de contrôle de surveillance de ces dispositifs, par exemple des sondes de température ou des caméras de télévision. De l'air moyenne pression est également adressé au dispositif de tri 7 pour l'alimentation des buses d'éjection d'air de triage de ce dernier. De l'air moyenne pression et/ou de l'air haute pression est également adressé au dispositif de réduction ou de pré-réduction d'acier 6 pour l'alimentation de tuyères ou de brûleurs de ce dernier et/ou pour la fourniture d'air instrument. De l'air comprimé sec à moyenne pression peut également être fourni, en une sortie 24 du dispositif 23, à un réseau d'air comprimé pour d'autres appareils utilitaires de l'installation ou voisins de cette dernière.

Corrélativement, selon un aspect de l'invention, l'oxygène fourni par le groupe III est adressé au dispositif de réduction ou de pré-réduction 6, pour l'alimentation de brûleurs ou d'injecteurs, au four 1, pour l'alimentation de brûleurs ou de tuyères de post-combustion, au dispositif de traitement d'acier fondu 2, pour l'alimentation de tuyères ou de brûleurs de ce dernier, et au four de réchauffe 4 pour l'alimentation de brûleurs de ce dernier. De même, de l'azote et/ou de l'argon sont adressés au dispositif 1, pour le convoyage de particules carbonées, au dispositif 2, pour y réaliser un bullage, et aux dispositifs 3 à 5, pour leur inertage ou zonage.

On comprendra de la description qui précède que l'essentiel des gaz nécessaires à la mise en oeuvre des groupes II et III est fourni à partir du groupe de compression I qui de fait transforme l'énergie électrique, acheminée par une ligne 25, en énergie pneumatique multi-usages, en permettant ainsi de gagner sur les coûts de production avec un contrat d'énergie électrique avantageux et un groupe de compression largement dimensionné et présentant de ce fait des rendements largement supérieurs aux rendements de groupes de compression individuels pour chaque groupe ou, comme c'est souvent le cas aujourd'hui, pour chacun des dispositifs du groupe II.

Selon un autre aspect de l'invention, on met également à profit des frigories ou des gaz saturables disponibles dans le groupe III pour refroidir des éléments des groupes II et éventuellement 1. Comme on le voit sur la figure 1, une canalisation d'amenée d'eau de refroidissement 26 est placée en condition d'échange de chaleur, direct ou indirect, dans un échangeur 27, avec un flux de gaz résiduaire froid ou saturable disponible à la sortie 17 et/ou à la sortie 18 de la double colonne 9 et acheminé par une conduite 170, l'eau ainsi refroidie étant adressée à l'entrée A du circuit d'eau de refroidissement du four 1, ou à une partie du circuit de refroidissement de ce four 1 intéressant les zones les plus chaudes, à une entrée B d'eau de refroidissement d'au moins un étage du train de compresseurs 19, et/ou à une entrée C d'eau de refroidissement du dispositif de réduction ou de pré-réduction 6. La synergie entre les groupes II et III peut encore être améliorée en récupérant l'eau chaude ou la vapeur du circuit A de refroidissement à l'eau du four 1, du circuit C de refroidissement du dispositif 6, et/ou du circuit B de refroidissement du train de compresseurs pour l'adresser au dispositif d'épuration 13 en vue de la régénération de son adsorbant.

L'eau chaude ou la vapeur en sortie des circuits de refroidissement A à C, et/ou l'air comprimé chaud en sortie d'un étage du train de compresseurs 19 peuvent également être mis à profit pour vaporiser un liquide cryogénique disponible en sortie de l'unité de séparation III ou, notamment pour de l'argon non nécessairement produit par l'unité III, fourni par un réservoir, le gaz résultant étant au moins en partie fourni aux dispositifs de l'unité II.

Selon un autre mode de réalisation de l'invention, le train de compresseurs 19, au moins en partie, est du type à entraînement par de la vapeur d'eau sous pression, fournie avantageusement par un réseau de vapeur d'eau E, dont au moins une partie est en relation d'échange thermique avec au moins un des dispositifs 1-6 de l'unité de production de métal II.

De cette façon, il est possible de valoriser l'énergie produite par ledit dispositif (1-6) pour former, de manière classique, de la vapeur d'eau. A cette fin, le réseau de vapeur d'eau E est plus particulièrement relié à au moins l'un d'entre le four de fusion de métal 1, le four de réchauffe 4 et le dispositif de réduction ou de pré-réduction de minerais 6.

On a représenté sur la figure 2 un mode de réalisation particulier du groupe III exploitant la disponibilité de larges quantités d'air haute pression en sortie d'un groupe compresseur de forte capacité et utilisé pour produire de l'oxygène et de l'azote à au moins une moyenne pression et de l'air sec et épuré à au moins une moyenne pression pour fourniture au moins aux différents dispositifs du groupe II. Sur cette figure, on reconnaît la ligne d'amenée d'air comprimé haute pression 12 comprenant, en amont du dispositif d'épuration 13, un groupe frigorifique 28, du type mécanique ou à absorption, l'air refroidi et épuré étant sur-comprimé par un surpresseur 29 entraîné par une turbine de détente 30, dite turbine Claude, détendant une partie de l'air surpressé et refroidi dans une première ligne d'échange 31 pour son introduction en cuve de la colonne moyenne pression 10, une partie de l'air surpressé et refroidi étant adressée en passant par une deuxième ligne d'échange froide 32 et une vanne de détente à un niveau intermédiaire de la colonne moyenne pression, et, après sous-refroidissement, à un niveau supérieur de la colonne basse pression 11. Dans ce mode de réalisation, de l'oxygène liquide est extrait, en 33, en cuve de la colonne moyenne pression 11, de l'azote gazeux est extrait, en 36, en tête de la colonne moyenne pression 10, et de l'azote liquide est extrait en tête de la colonne moyenne pression 11. Selon un aspect de l'invention, de l'air détendu, typiquement à une pression entre 5 et 7 x 10⁵ Pa, en sortie de la turbine 30 est prélevé et adressé, par une ligne 34 traversant les lignes d'échange 32 et 31, au dispositif de distribution 23 ou directement à certains des dispositifs du groupe II. La détente de ce supplément d'air non introduit dans la double colonne 9 permet une production de froid supplémentaire qui est utilisé pour obtenir une production plus importante des liquides cryogéniques dans la double colonne 9 et ce, avec une énergie spécifique notablement meilleure en raison de la fourniture d'air comprimé par le groupe compresseur I de grande capacité. De ce fait, en sus des fournitures de gaz aux dispositifs de l'unité II, l'unité cryogénique III peut fournir, comme figuré par le réseau E sur la figure 1, au moins une partie de ces fluides à d'autres sites utilisateurs, par canalisations, après vaporisation, ou sous forme de vrac. En variante, comme également représenté sur la figure 2, de l'air surpressé peut également être dérivé directement de la ligne reliant le surpresseur 29 à la turbine de détente 30, en amont de la ligne d'échange 31, pour la fourniture, par une ligne 35, au dispositif de distribution 23 ou directement à au moins certains des dispositifs du groupe II.

L'installation selon l'invention, outre la diminution des coûts énergétiques, d'investissement et d'exploitation permet d'optimiser la disposition au sein de l'unité de production de métaux, de chacun desdits groupes I, II et III, ce de sorte à réduire la surface d'occupation aux sols et de diminuer les nuisances, notamment le niveau sonore global, de l'installation. En effet, l'installation selon l'invention, autorise la localisation du groupe I, généralement bruyant, en un seul et unique endroit choisi du site.

Quoique la présente invention ait été décrite en relation avec des modes de réalisation particuliers, elle ne s'en trouve pas limitée mais est au contraire susceptible de modifications et de variantes qui apparaîtront à l'homme de l'art. Notamment, l'intégration peut être réalisée de façon similaire, alternativement ou additionnellement, avec une unité de séparation de gaz de l'air du type à adsorption ou à perméation, produisant dans ce cas de l'oxygène sensiblement pur et/ou de l'azote sensiblement pur, en place et lieu d'une unité cryogénique telle que 9 ou en parallèle à cette dernière, les deux unités de séparation étant dans ce dernier cas alimentées par la même unité I, ainsi qu'avec des unités de production de métaux non ferreux, notamment le cuivre, le nickel, le zinc ou le plomb.

De même, d'autres types de dispositifs de production ou de traitement de métal (1-6) peuvent être mis en oeuvre, tels des fours-poches, des unités de dégazage, de traitement de surfaces, de traitement de déphosphatation ou de désulfuration.

## Revendications

1. Installation combinée d'au moins une unité de production d'au moins un métal (Il) comprenant au moins un dispositif de production ou de traitement de métal (1-6) comportant au moins une entrée d'air et au moins une entrée de gaz de l'air, d'au moins une unité de séparation de gaz de l'air (III) comprenant au moins une entrée d'air (12) et au moins une sortie (14-18) d'au moins un gaz de l'air, susceptible d'être reliée à ladite entrée de gaz de l'air du dispositif, et d'une unité de production d'air comprimé (I) ayant une première sortie (21) reliée à l'entrée d'air de l'unité de séparation (III) et au moins une deuxième sortie (22) reliée à l'entrée d'air du dispositif (1-6) pour l'alimentation en air de l'unité de séparation (III) et dudit dispositif (1-6).

2. Installation selon la revendication 1, caractérisée en ce que l'unité de production d'air comprimé (I) comporte au moins un poste aval (20) de séchage de l'air comprimé.

3. Installation selon la revendication 1 ou la revendication 2, caractérisée en ce que la première sortie d'air comprimé (21) est une sortie à une première pression, la deuxième sortie d'air comprimé (22) étant une sortie à une deuxième pression différente de la première pression.

4. Installation selon l'une des revendications 1 à 3, caractérisée en ce que le dispositif est un dispositif de tri de métaux (7).

5. Installation selon l'une des revendications 1 à 3, caractérisée en ce que le dispositif est un four de fusion de métal (1).

6. Installation selon l'une des revendications 1 à 3, caractérisée en ce que le dispositif est un dispositif de traitement de métal fondu (2).

7. Installation selon l'une des revendications 1 à 3, caractérisée en ce que le dispositif est un laminoir (5).

8. Installation selon la revendication 7, caractérisée en ce que le dispositif est un dispositif d'alimentation en métal (3; 4) du laminoir (5).

9. Installation selon l'une des revendications précédentes, caractérisée en ce que le dispositif est un dispositif de réduction ou de pré-réduction de minerais (6).

10. Installation selon l'une des revendications 3, 5, 6, 8, 9, caractérisée en ce que le gaz fourni au dispositif (1; 2; 4; 6) est de l'oxygène.

11. Installation selon l'une des revendications 3 et 6 à 8, caractérisée en ce que le gaz fourni au dispositif (2-5) est de l'azote.

12. Installation selon l'une des revendications 3 et 6 à 8, caractérisée en ce que le gaz fourni au dispositif (2, 3, 5) est de l'argon.

13. Installation selon l'une des revendications précédentes, caractérisée en ce que le dispositif (1, 6) et/ou l'unité de production d'air comprimé (I) comprend au moins un circuit de refroidissement (26, A ; B ; C) dont au moins une partie est associée fonctionnellement (27 ; 13) à au moins un circuit de fluide (170 ; 12) de l'unité de séparation (III).

14. Installation selon la revendication 13, caractérisée en ce que le circuit de refroidissement (A ; C) comporte au moins une partie amont (26) en relation d'échange thermique (27) avec une conduite de gaz (170) produit par l'unité de séparation (III).

15. Installation selon l'une des revendications précédentes, caractérisé en ce que l'unité de séparation (III) est une unité cryogénique (9) reliée à l'unité de production d'air comprimé (I) via un poste d'épuration à adsorbant (13).

16. Installation selon l'une des revendications 13 à 15 ,caractérisée en ce que le circuit de refroidissement (A; B; C) comporte une partie aval reliée au poste d'épuration (13) pour la régénération de son adsorbant.

17. Installation selon l'une des revendications précédentes, caractérisée en ce que le métal est de l'acier.

18. Installation Installation selon l'une des revendications 1 à 16, caractérisée en ce que le métal est un métal non ferreux.

19. Installation selon la revendication 15 caractérisée en ce que l'unité de séparation (III) est du type cryogénique (9) avec une colonne moyenne pression (10) alimentée partiellement en air sur-comprimé détendu dans une turbine (30).

20. Installation selon la revendication 19, caractérisée en ce qu'elle comprend une ligne (34) d'air comprimé moyenne pression partant de l'aval de la turbine (30) pour fourniture à un poste utilisateur.

21. Installation selon l'une des revendications précédentes, caractérisée en ce que l'unité de production d'air comprimé (I) comporte un train de compresseurs (19).

22. Installation selon la revendication 21, caractérisée en ce qu'au moins une partie du train de compresseurs (19) est entraîné par un dispositif d'entraînement actionné par de la vapeur d'eau.

23. Installation selon la revendication 22, caractérisée en ce qu'elle comprend un réseau de vapeur d'eau (E) dont au moins une partie est en relation d'échange thermique avec le dispositif (1-6).

## Patentansprüche

1. Anlage, zusammengesetzt aus mindestens einer Einheit zur Herstellung mindestens eines Metalls (II), die mindestens eine Vorrichtung zur Herstellung oder Behandlung von Metall (1-6) mit mindestens einem Lufteinlaß und mindestens einem Einlaß für ein Luftgas umfaßt, aus mindestens einer Einheit zur Zerlegung von Luft (III), die mindestens einen Lufteinlaß (12) und mindestens einen Auslaß (14-18) für mindestens ein Luftgas hat und mit dem Einlaß für ein Luftgas verbindbar ist, und aus einer Einheit zur Herstellung von Druckluft (I) mit einem mit dem Lufteinlaß der Zerlegungseinheit (III) verbundenen ersten Auslaß (21) und mindestens einem mit dem Lufteinlaß der Vorrichtung (1-6) verbundenen zweiten Auslaß (22) zur Luftversorgung der Zerlegungseinheit (III) und der Vorrichtung (1-6).

2. Anlage nach Anspruch 1, dadurch gekennzeichnet, daß die Einheit zur Herstellung von Druckluft (I) mindestens eine stromab gelegene Stelle (20) zum Trocknen der Druckluft hat.

3. Anlage nach Anspruch 1 oder 2, dadurch gekennzeichnet, daß der erste Auslaß (21) ein Auslaß für Druckluft unter einem ersten Druck ist, und der zweite Auslaß (22) ein Auslaß für Druckluft unter einem zweiten, von dem ersten Druck verschiedenen Druck ist.

4. Anlage nach einem der Ansprüche 1 bis 3, dadurch gekennzeichnet, daß die Vorrichtung eine Vorrichtung zum Sortieren von Metallen (7) umfaßt.

5. Anlage nach einem der Ansprüche 1 bis 3, dadurch gekennzeichnet, daß die Vorrichtung ein Metallschmelzofen (1) ist.

6. Anlage nach einem der Ansprüche 1 bis 3, dadurch gekennzeichnet, daß die Vorrichtung eine Vorrichtung zur Behandlung von geschmolzenem Metall (2) ist.

7. Anlage nach einem der Ansprüche 1 bis 3, dadurch gekennzeichnet, daß die Vorrichtung ein Walzwerk (5) ist.

8. Anlage nach einem der Ansprüche 1 bis 3, dadurch gekennzeichnet, daß die Vorrichtung eine Vorrichtung zur Versorgung (3; 4) des Walzwerks (5) mit Metall ist.

9. Anlage nach einem der vorhergehenden Ansprüche, dadurch gekennzeichnet, daß die Vorrichtung eine Vorrichtung zur Reduktion oder zur Vorreduktion von Erzen (6) ist.

10. Anlage nach einem der Ansprüche 3, 5, 6, 8, 9, dadurch gekennzeichnet, daß das der Vorrichtung (1; 2; 4; 6) zugeführte Gas Sauerstoff ist.

11. Anlage nach einem der Ansprüche 3 und 6 bis 8, dadurch gekennzeichnet, daß das der Vorrichtung (2-5) zugeführte Gas Stickstoff ist.

12. Anlage nach einem der Ansprüche 3 und 6 bis 8, dadurch gekennzeichnet, daß das der Vorrichtung (2, 3, 5) zugeführte Gas Argon ist.

13. Anlage nach einem der vorhergehenden Ansprüche, dadurch gekennzeichnet, daß die Vorrichtung (1, 6) und /oder die Einheit zur Herstellung von Druckluft (I) mindestens einen Kältekreis (26, A; B; C) umfaßt, von dem mindestens ein Teil mit mindestens einem Fluidkreis (170; 12) der Zerlegungseinheit (III) funktionell verbunden ist (27; 13).

14. Anlage nach Anspruch 13, dadurch gekennzeichnet, daß der Kältekreis (A; C) mindestens einen stromauf gelegenen Teil (26) umfaßt, der in Wärmeaustausch (27) mit einer Leitung für mittels der Zerlegungseinheit (III) hergestelltes Gas (170) steht.

15. Anlage nach einem der vorhergehenden Ansprüche, dadurch gekennzeichnet, daß die Zerlegungseinheit (III) eine kryogene Einheit (9) ist, die über eine mit einem Adsorber arbeitende Reinigungsstation (13) mit der Einheit zur Herstellung von Druckluft (I) verbunden ist.

16. Anlage nach einem der Ansprüche 13 bis 15, dadurch gekennzeichnet, daß der Kältekreis (A; B; C) einen stromab gelegenen Bereich hat, der mit der Reinigungsstation (13) zur Regeneration des Adsorbers verbunden ist.

17. Anlage nach einem der vorhergehenden Ansprüche, dadurch gekennzeichnet, daß das Metall Stahl ist.

18. Anlage nach einem der Ansprüche 1 bis 16, dadurch gekennzeichnet, daß das Metall ein Nichteisenmetall ist.

19. Anlage nach Anspruch 15, dadurch gekennzeichnet, daß die Zerlegungseinheit (III) vom kryogenen Typ (9) mit einer Mitteldrucksäule (10), die teilweise mit vorverdichteter, in einer Turbine (30) entspannten Luft versorgt wird, ist.

20. Anlage nach Anspruch 19, dadurch gekennzeichnet, daß sie eine Leitung (34) für unter Mitteldruck stehende Druckluft hat, die an der Niederdruckseite der Turbine (30) zur Abgabe an eine Verbraucherstelle abzweigt.

21. Anlage nach einem der vorhergehenden Ansprüche, dadurch gekennzeichnet, daß die Einheit zur Herstellung von Druckluft (I) eine Kompressorstraße (19) umfaßt.

22. Anlage nach Anspruch 21, dadurch gekennzeichnet, daß mindestens ein Teil der Kompressorstraße (19) durch eine mit Wasserdampf betriebene Antriebseinrichtung angetrieben wird.

23. Anlage nach Anspruch 22, dadurch gekennzeichnet, daß sie ein Netzwerk für Wasserdampf (E) umfaßt, von dem mindestens ein Teil in Wärmeaustausch mit der Vorrichtung (1 bis 6) steht.

## Claims

1. Plant combining at least one unit for producing at least one metal (II) comprising at least one metal production or treatment device (1-6) having at least one air inlet and at least one inlet for gas from the air, at least one unit for separating gases from the air (III) comprising at least one air inlet (12) and at least one outlet (14-18) for at least one gas from the air, able to be connected to the said inlet of the device for gas from the air, and of a unit for producing compressed air (I) having a first outlet (21) connected to the air inlet of the separation unit (III) and at least one second outlet (22) connected to the air inlet of the device (1-6) for supplying the separation unit (III) of the said device (1-6) with air.

2. Plant according to claim 1, characterized in that the unit for producing compressed air (I) has at least one downstream unit (20) for drying the compressed air.

3. Plant according to claim 1 or claim 2, characterized in that the first compressed air outlet (21) is an outlet at a first pressure, the second compressed air outlet (22) being an outlet at a second pressure different from the first pressure.

4. Plant according to one of claims 1 to 3, characterized in that the device is a device for sorting metals (7).

5. Plant according to one of claims 1 to 3, characterized in that the device is a metal smelting furnace (1).

6. Plant according to one of claims 1 to 3, characterized in that the device is a device for treating molten metal (2).

7. Plant according to one of claims 1 to 3, characterized in that the device is a roll mill (5).

8. Plant according to claim 7, characterized in that the device is a device for supplying the roll mill (5) with metal (3;4).

9. Plant according to one of the preceding claims, characterized in that the device is a device for the reduction or pre-reduction of minerals (6).

10. Plant according to one of claims 3,5,6,8,9, characterized in that the gas supplied to the device (1;2;4;6) is oxygen.

11. Plant according to one of claims 3 and 6 to 8, characterized in that the gas supplied to the device (2-5) is nitrogen.

12. Plant according to one of claims 3 and 6 to 8, characterized in that the gas supplied to the device (2,3,5) is argon.

13. Plant according to one of the preceding claims characterized in that the device (1,6) and/or the unit for producing compressed air (I) comprises at least one cooling circuit (26,A;B;C) of which at least a part is associated functionally (27;13) with at least one fluid circuit (170;12) of the separation unit (III).

14. Plant according to claim 13, characterized in that the cooling circuit (A;C) comprises at least one upstream part (26) in a heat exchange relationship (27) with a pipe for the gas (170) produced by the separation unit (III).

15. Plant according to one of the preceding claims, characterized in that the separation unit (III) is a cryogenic unit (9) connected to the unit for producing compressed air (I) via a purification unit using an adsorbent (13).

16. Plant according to one of claims 13 to 15, characterized in that the cooling circuit (A;B;C;) comprises a downstream part connected to the purification unit (13) for regenerating its adsorbent.

17. Plant according to one of the preceding claims, characterized in that the metal is steel.

18. Plant according to one of claims 1 to 16, characterized in that the metal is a non-ferrous metal.

19. Plant according to claim 15, characterized in that the separation unit (III) is of the cryogenic type (9) with a medium pressure column (10) partially supplied with air boosted in pressure, expanded in a turbine (30).

20. Plant according to claim 19, characterized in that it comprises a medium pressure compressed air line (34) leaving downstream from the turbine (30) to supply a user station.

21. Plant according to one of the preceding claims, characterized in that the unit for producing compressed air (I) comprises a set of compressors (19).

22. Plant according to claim 21, characterized in that at least a part of the set of compressors (19) is driven by a steam-actuated drive device.

23. Plant according to claim 22, characterized in that it comprises a steam supply system (E) at least part of which is in a heat exchange relationship with the devices (1-6).
